# EUROPÄISCHE PATENTSCHRIFT

(11) **EP 0 197 168 B1**
(45) Veröffentlichungstag und Bekanntmachung des Hinweises auf die Patenterteilung: **26.07.1989**
(21) Anmeldenummer: 85104244.0
(22) Anmeldetag: 09.04.1985
(51) Int. Cl.: F28D 1/03, F28F 3/04

(54) **Kühler für Verbrennungsmotoren**
Cooler for combustion engines
Radiateur pour des moteurs à combustion

(43) Veröffentlichungstag der Anmeldung: 15.10.1986
(73) Patentinhaber: Ing. Walter Hengst GmbH & Co. KG, 48147 Münster (DE)
(72) Erfinder: Baumann, Dieter, D-4402 Greven-Gimbte (DE)
(74) Vertreter: Schulze Horn, Stefan, Dipl.-Ing. M.Sc.

(56) Entgegenhaltungen:
- DE-C- 873 921
- DE-C- 901 541
- FR-A- 1 566 565
- FR-A- 1 588 256
- FR-A- 2 365 770
- GB-A- 528 623
- GB-A- 816 541
- GR-A- 2 180 107
- NL-A- 7 513 374

## Beschreibung

Die Erfindung betrifft einen Kühler für Verbrennungsmotoren, Kühlaggregate, Kompressoren und andere einen Wärmeaustausch erfordernde Anlagen, in welchem ein flüssiges Kühlmittel in flachen, parallelen Kühlmittelkanälen geführt wird, deren wärmeleitende Wandungen mit oberflächenvergrößernden Mitteln versehen sind und die mittels Ventilation und/oder Fahrtwind quer zur Strömungsrichtung des Kühlmittels von Luft überstrichen werden, wobei der Kühler aus mit ihren vertikalen Flachseiten dichtend aneinander gesetzten Kühlerteilen besteht, wobei die Wandungen an der dem jeweils anderen Kühlerteil abgewandten Seite geschlossen und an der dem jeweils anderen Kühlerteil zugewandten Seite offen sind und zwischen diesen angeordnete Querstege tragen, wodurch zwischen letzteren verlaufende Luftkanäle gebildet werden.

Aus der NL-A-7513374 ist ein Kühler der genannten Art bekannt. Dieser Kühler ist aus mehreren, an ihren vertikalen Seitenflächen dichtend aneinandergesetzten Kühlerteilen zusammengebaut, wobei jeweils zwei Kühlerteile zur Bildung eines Kühlmittelkanals benötigt werden. Die aneinandergesetzten Seitenflächen der Kühlerteile liegen in zueinander parallelen vertikalen Ebenen, die mit den Ebenen der Kanäle zusammenfallen. Weiterhin liegen diese Ebenen in der Ebene der Strömungsrichtung der den Kühler durchströmenden Kühlluft. Die Querstege sind jeweils an ihrem einen Ende mit der zugehörigen Wandung des Kanals verbunden bzw. einstückig ausgebildet.

Als nachteilig ist bei diesem Kühler anzusehen, daß jeder Kanal über seine gesamte Länge entlang seiner beiden Schmalseiten abgedichtet werden muß. Da je Kanal zwei Kühlerteile benötigt werden, ergibt sich eine Vielzahl von Einzelteilen und Dichtflächen, was den Zusammenbau des Kühlers aufwendig macht und eine erhöhte Leckagegefahr mit sich bringt. Ein anderer Nachteil ist, daß die Querstege an ihrem einen Ende frei auslaufen und höchstens stumpf an die benachbarte Wandung des nächsten Kühlerteils stoßen können, was die Wärmeleitung verschlechtert und zu einem verminderten Wirkungsgrad des Kühlers führt. Schließlich ist bei dem bekannten Kühler noch als nachteilig anzusehen, daß die Kühlluft in einer weitestgehend laminaren Strömung den Kühler durchströmt, wodurch die vom Kühler an die Kühlluft übertragbare Wärmemenge begrenzt wird.

Aus der FR-A-2365770 ist ein Wärmetauscher für Kraftfahrzeuge bekannt, der dazu dient, Wasser für Heizzwecke durch die heißen Abgase der Brennkraftmaschine des Fahrzeuges zu erwärmen. Der Wärmetauscher weist hierzu einen in Schlangenlinien verlaufenden Kanal für die Führung der Abgase auf, der innerhalb eines Wärmetauscher-Mittelteils ausgebildet ist. Dabei ist der Mittelteil aus zwei Teilen zusammengesetzt, die entlang einer parallel zur Abgas-Strömungsrichtung verlaufenden Mittelebene dichtend miteinander verbunden sind. Außenseitig sind an die Flachseiten des Mittelteils zwei Deckel dichtend angesetzt, wodurch beiderseits des Mittelteils je ein von dem zu erwärmenden Wasser durchströmbarer Wasserraum gebildet wird. Eine Verwendung dieses Wärmetauschers als luftdurchströmter Kühler für das Kühlwasser einer Brennkraftmaschine ist nicht möglich.

Es stellt sich daher die Aufgabe, einen Kühler der eingangs genannten Art zu schaffen, der bei gutem Wirkungsgrad einfach herstellbar und montierbar sowie problemlos abdichtbar ist.

Die Lösung dieser Aufgabe gelingt erfindungsgemäss durch einen Kühler der eingangs genannten Art, welcher dadurch gekennzeichnet ist, daß zwei Kühlerteile entlang einer einzigen vertikal und quer zur Luftströmungsrichtung verlaufenden Ebene dichtend aneinandergesetzt sind, daß die Querstege jeweils die beiden benachbarten Wandungen zweier Kühlmittelkanäle miteinander verbinden und mit diesen einstückig sind und daß die Querstege eines Kühlerteils oder beider Kühlerteile jeweils in zwei vertikalen Ebenen hintereinander höhenversetzt angeordnet sind.

Ein Vorteil des neuen Kühlers besteht darin, daß nur zwei Kühlerteile zur Bildung eines Kühlers mit einer weitgehend beliebigen Zahl von Kühlmittelkanälen benötigt werden, so daß eine Abdichtung des Kühlers lediglich in einer einzigen Ebene erforderlich ist. Die neue Gestaltung der Querstege sorgt für eine bessere Wärmeübertragung aus dem Kühlwasser in die durchströmende Luft, die zu einer turbulenten Durchströmung des Kühlers gezwungen wird. Dabei ist der neue Kühler einfach herstellbar und montierbar und weist ein vermindertes Leckagerisiko auf.

Weiter ist vorgesehen, daß die Querstege übereinander jeweils abwechselnd entgegengesetzt gegen die Horizontale geneigt sind. Hierdurch wird einerseits eine höhere Steifigkeit und Stabilität der Kühlerteile gegen Verformung durch den diagonalen Verlauf der Querstege und andererseits eine Vergrößerung der luftseitigen Wärmeaustauschfläche durch die Verlängerung der Querstege erreicht, was beides wünschenswerte Eigenschaften sind.

Eine optimale Luftführung mit maximaler Verwirbelung ergibt sich durch eine Anordnung von gegensätzlich geneigten, hintereinander angeordneten Querstegen, die zusätzlich noch einen gegenseitigen Höhenversatz aufweisen können. Der Luftstrom wird so nicht nur zu Höhenänderungen, sondern auch zu seitlichen Richtungsänderungen gezwungen.

Auch auf der Flüssigkeitsseite des Kühlers, d.h. in den Kühlmittelkanälen, kann eine Verwirbelung des strömenden Mediums sinnvoll sein, besonders wenn es sich um Flüssigkeiten höherer Viskosität und geringerer Wärmeleitfähigkeit, wie z.B. Motoröl, handelt. Hierfür sind in den Kühlmittelkanälen auf den Wandungen angeordnete, senkrecht zur Strömungsrichtung des Kühlmittels verlaufende Rippen vorgesehen. Deren Anzahl, Höhe und Querschnittsform richtet sich nach den Erfordernissen, wie erforderliche Verwirbelung, maximal zulässiger Druckverlust, benötigte Strömungsquerschnitte usw. und liegt im Ermessen des Fachmanns.

Eine bevorzugte Form für die Rippen ist ein trapezförmiger Querschnitt, da dieser leicht herstellbar, strömungsgünstig, wirksam und stabil ist.

Vorzugsweise ist das Material für die beiden Kühlerteile Aluminium oder eine Aluminiumlegierung. Dieses bietet die Vorteile einer leichten Ver-und Bearbeitbarkeit, eines geringen Gewichtes, einer hohen Korrosionsfestigkeit und einer hohen Stabilität.

Anstelle von Aluminium oder einer Aluminiumlegierung kann das Material auch ein wärmeleitender, temperaturbeständiger Kunststoff sein. Dieses Material bietet den Vorteil, daß es noch leichter als Aluminium und vollkommen korrosionsfrei ist, jedoch ist der Wirkungsgrad eines Kühlers aus diesem Material etwas geringer wegen der grundsätzlich niedrigeren Wärmeleitfähigkeit von Kunststoffen im Vergleich zu Metallen.

Das günstigste Herstellungsverfahren, zumindest für die beiden Kühlerteile, ist das Druckgußverfahren. Dieses Verfahren ist besonders wirtschaftlich und wegen der besonderen Ausgestaltung der beiden Kühlerteile ohne weiteres anwendbar. Die wesentliche Voraussetzung für das Druckgußverfahren, die Entformbarkeit der Gußteile, ist bei dem erfindungsgemäßen Kühler gegeben. Außer der hohen Wirtschaftlichkeit bietet dieses Herstellungsverfahren die Möglichkeit, die Kühlerteile in ihrer Formgestaltung beispielsweise einer Fahrzeugform in gewissem Umfang anzupassen, d. h. z. B. eine konvex gewölbte Kühlervorderseite zu formen.

Besonders vorteilhaft ist, daß mit den Kühlerteilen gemäß der Erfindung ein Baukastensystem realisierbar ist, d.h. daß die Kühlerteile aus dichtend miteinander verbundenen identischen Kühlersegmenten zusammengesetzt sind. Bei diesem Baukastensystem kann, ausgehend von einem Kühlersegment mit z.B. rechteckiger Umrißform, der Kühler entsprechend der erforderlichen Wärmeaustauschfläche zusammengestellt werden. Die Abdichtung und Verbindung der Segmente erfolgt dabei durch übliche Mittel, wie z. B. Verspannung oder Verschraubung unter Zwischenlage von Dichtungen. Hierdurch kann die Herstellung und Vorhaltung von unterschiedlichen Kühlertypen und -größen drastisch verringert werden. Auch eine Anordnung mehrerer Kühlersegmente hintereinander ist möglich, doch ist dies wegen der resultierenden Verminderung des Luftdurchsatzes und des Wirkungsgrades nicht so vorteilhaft.

Eine günstigere Lösung zur Vergrößerung der Wärmeaustauschfläche ohne Vergrößerung der Breite und Höhe eines Kühlers wird dadurch erreicht, daß zwischen die zwei Kühlerteile wenigstens ein ebenfalls deckungsgleiche, aber beidseitig offene Kühlmittelkanäle bildende Wandungen aufweisendes Zwischenteil mit die Wandungen verbindenden Querstegen angeordnet ist. Durch dieses Zwischenteil wird das vorteilhafte Baukastensystem noch erweitert, so daß in Höhe, Breite und Tiefe unterschiedliche Kühler mit wenigen Bauteilen herstellbar sind.

Eine besonders günstige Herstellungsweise ist die einstückige Fertigung von Kühlerteilen einschließlich oberem und unterem Wasserkasten, z. B. im Druckgußverfahren, was wegen der Zweiteiligkeit des Kühlers ohne weiteres möglich ist.

Weiterhin vorteilhaft ist, daß der Kühler gemäß der Erfindung z.B. in Anpassung an den Rotordurchmesser eines Kühlerventilators rund gebaut werden kann oder daß ein Zweikreis-Kühlsystem, bei dem durch einen Teil des Kühlers Kühlwasser und durch den anderen Teil 01 strömt, sehr einfach realisierbar ist.

Im folgenden werden bevorzugte Ausführungsbeispiele der Erfindung anhand einer Zeichnung näher erläutert. Es zeigen im einzelnen:
Figur 1 einen Teil eines erfindungsgemäßen Kühlers im Horizontalschnitt,
Figur 2 einen Kühlerteil im Vertikalschnitt,
Figur 3 einen Kühlerteil in einer geänderten Ausführung im Vertikalschnitt entlang der Linie A-A in Figur 1,
Figur 4 einen Teil des Kühlers im Querschnitt und
Figur 5 einen Zwischenteil des Kühlers im Horizontalschnitt.

Wie Figur 1 zeigt, ist ein Kühlersegment 1 des erfindungsgemäßen Kühlers aus einem vorderen Kühlerteil 2 und einem hinteren Kühlerteil 3 zusammengesetzt. Beide Kühlerteile 2, 3 weisen quer verlaufende Wandungen 4 auf, die an den einander zugewandten Flachseiten 21 und 31 der beiden Kühlerteile 2, 3 deckungsgleich enden, während die Wandungen 4 an den einander abgewandten Flachseiten 22 und 32 einen geschlossenen Verlauf zeigen. Durch die Wandungen 4 werden parallele Kanäle 5 für ein flüssiges Kühlmedium gebildet. An den Flachseiten 21 und 31 sind die beiden Kühlerteile 2, 3 dichtend miteinander verbunden.

Figur 2 zeigt einen Kühlerteil 2, 3 im Vertikalschnitt. Die die vertikal verlaufenden Kühlmittelkanäle 5 bildenden Wandungen 4 sind jeweils benachbart durch eine Vielzahl von Querstegen 7 miteinander verbunden, wobei im dargestellten Ausführungsbeispiel die Wandungen 4 und Querstege 7 einstückig sind. Die Querstege 7 sind abwechselnd übereinander entgegengesetzt gegen die Horizontale geneigt und bilden horizontale, quer zu den Kühlmittelkanälen 5 verlaufende Luftkanäle 6. In den Kühlmittelkanälen 5 sind auf deren Innenflächen 5' aus den Wandungen 4 vorspringende Rippen 8 zur Verwirbelung des strömenden Kühlmittels quer zu dessen Strömungsrichtung verlaufend angeordnet. Die im linken Teil der Figur detailliert dargestellte Anordnung von Wandungen 4 und Querstreben 7 wiederholt sich in horizontaler Richtung mehrfach entsprechend dem durch die parallelen Linien im übrigen Teil der Figur 2 vorgegebenen Schema zur Bildung eines Kühlersegmentes 1.

Figur 3 zeigt eine etwas geänderte Ausführung der Erfindung am Beispiel eines der Kühlerteile 2, 3 in gegenüber den anderen Figuren vergrößertem Maßstab. Die Querstege 7 des Kühlerteils 2 bzw. 3 sind innerhalb des Kühlerteils 2 bzw. 3 entlang einer vertikalen, etwa in der Mitte des Kühlerteils 2 bzw. 3 liegenden Ebene, angedeutet durch die gestrichelten Linien 11, 12 in Figur 1, höhenversetzt angeordnet. Diese Ebene stellt gleichzeitig bei der Herstellung des Kühlerteils 2 bzw. 3 im Druckgußverfahren die Werkzeug-Trennlinie dar, wobei nach zwei Richtungen entformt wird, während die zuerst beschriebene Ausführung des Kühlerteils 2 bzw. 3 auch mit einseitiger Entformung hergestellt werden kann.

Die Figur 4 zeigt die Lage der Querstreben 7 bei einem durch die Verbindung zweier Kühlerteile 2, 3 der letztbeschriebenen Ausführung gebildeten Kühlersegment 1 im Querschnitt. In der durch die Pfeile angegebenen Richtung der durchströmenden Kühlluft gesehen sind die Querstege jeweils in vier Ebenen hintereinander höhenversetzt gegeneinander angeordnet. Dies ergibt Luftkanäle 6 mit einem dreifach umgelenkten Verlauf, was eine gute Verwirbelung des Luftstromes ergibt.

In Figur 5 schließlich ist ein Zwischenteil 10 zur Einfügung zwischen die beiden Kühlerteile 2 und 3 dargestellt, das mit deren Wandungen 4 und Kanälen 5 deckungsgleiche Wandungen 14 und vorder- und rückseitig offene Kanäle 15 sowie Querstege 7 aufweist. Die Querstege 7 können dabei sowohl durchgängig sein als auch in zwei Ebenen höhenversetzt sein. Außerdem kann vorgesehen werden, daß die Querstege 7 des Zwischenteils 10 in bei dem vorderen und hinteren Kühlerteil 2 und 3 noch nicht belegten Höhenstufen angeordnet sind.

## Patentansprüche

1. Kühler (1) für Verbrennungsmotoren, Kühlaggregate, Kompressoren und andere einen Wärmeaustausch erfordernde Anlagen, in welchem ein flüssiges Kühlmittel in flachen, parallelen Kühlmittelkanälen (5) geführt wird, deren wärmeleitende Wandungen (4) mit oberflächenvergrö- βernden Mitteln (8) versehen sind und die mittels Ventilation und/oder Fahrtwind quer zur Strömungsrichtung des Kühlmittels von Luft überstrichen werden, wobei der Kühler (1) aus mit ihren vertikalen Flachseiten dichtend aneinander gesetzten Kühlerteilen (2, 3) besteht, wobei die Wandungen (4) an der dem jeweils anderen Kühlerteil (2; 3)abgewandten Seite geschlossen und an der dem jeweils anderen Kühlerteil (2; 3) zugewandten Seite offen sind und zwischen diesen angeordnete Querstege (7) tragen, wodurch zwischen letzteren verlaufende Luftkanäle (6) gebildet werden, dadurch gekennzeichnet, daß zwei Kühlerteile (2, 3) entlang einer einzigen vertikal und quer zur Luftströmungsrichtung verlaufenden Ebene dichtend aneinandergesetzt sind, daß die Querstege (7) jeweils die beiden benachbarten Wandungen (4) zweier Kühlmittelkanäle (5) miteinander verbinden und mit diesen einstückig sind und daß die Querstege (7) eines Kühlerteils (2, 3) oder beider Kühlerteile (2, 3) jeweils in zwei vertikalen Ebenen hintereinander höhenversetzt angeordnet sind.

2. Kühler nach Anspruch 1, dadurch gekennzeichnet, daß die Querstege (7) übereinander jeweils abwechselnd entgegengesetzt gegen die Horizontale geneigt sind.

3. Kühler nach den Ansprüchen 1 und 2, dadurch gekennzeichnet, daß die Querstege (7) hintereinander jeweils abwechselnd entgegengesetzt gegen die Horizontale geneigt sind.

4. Kühler nach den Ansprüchen 1 bis 3, dadurch gekennzeichnet, daß die Wandungen (4) der Kühlmittelkanäle (5) auf ihren Innenseiten (5') quer zur Strömungsrichtung des Kühlmittels verlaufende Rippen (8) aufweisen.

5. Kühler nach dem Anspruch 4, dadurch gekennzeichnet, daß die Rippen (8) im Querschnitt trapezförmig sind.

6. Kühler nach den Ansprüchen 1 bis 5, dadurch gekennzeichnet, daß die beiden Kühlerteile (2, 3) aus Aluminium oder einer Aluminiumlegierung bestehen.

7. Kühler nach den Ansprüchen 1 bis 5, dadurch gekennzeichnet, daß die beiden Kühlerteile (2, 3) aus einem wärmeleitenden, temperaturbeständigen Kunststoff bestehen.

8. Kühler nach den Ansprüchen 1 bis 7, dadurch gekennzeichnet, daß die beiden Kühlerteile (2, 3) im Druckgußverfahren als je ein Gußstück hergestellt sind.

9. Kühler nach den Ansprüchen 1 bis 8, dadurch gekennzeichnet, daß die Kühlerteile (2, 3) aus dichtend miteinander verbundenen identischen Kühlersegmenten (1) zusammengesetzt sind.

10. Kühler nach den Ansprüchen 1 bis 9, dadurch gekennzeichnet, daß zwischen die zwei Kühlerteile (2, 3) wenigstens ein ebenfalls dekkungsgleiche, aber beidseitig offene Kühlmittelkanäle (15) bildende Wandungen (14) aufweisendes Zwischenteil (10) mit die Wandungen (14) verbindenden Querstegen angeordnet ist.

11. Kühler nach den Ansprüchen 1 bis 12, dadurch gekennzeichnet, daß die beiden Kühlerteile (2, 3) mit je einen oberen und unteren, einen Zu-und Ablauf aufweisenden Wasserkasten bildenden, mit den Kühlerteilen (2, 3) einstückigen Wandungen versehen sind.

## Claims

1. A radiator (1) for internal combustion engines, heatexchanger units, compressors and other installations requiring heat exchange, wherein a liquid coolant is channelled in shallow, parallel coolant ducts (5) whose heat-conducting walls (4) are provided with means (8) which increase their surface area and over which air produced by ventilation and/or a slip stream sweeps transverse to the direction of flow of the coolant, said radiator (1) consisting of radiator elements (2, 3) with their vertical large faces placed sealingly together, the walls (4) being closed on the side remote from the corresponding other radiator element (2; 3) and open on the side facing the corresponding other radiator element (2; 3) and carrying crosspieces (7) disposed therebetween, thereby forming air ducts (6) extending between said crosspieces, characterised by the fact that two radiator elements (2, 3) are placed sealingly together along a single vertical plane transverse to the direction of air flow, that the crosspieces (7) in each case interconnect the two adjacent walls (4) of two coolant ducts (5) and are integral therewith, and that the crosspieces (7) of one or both radiator elements (2, 3) are in each case set one behind the other and staggered in height in two vertical planes.

2. A radiator according to claim 1, characterised in that the crosspieces (7) are above one another and alternately inclined to the horizontal in opposite directions.

3. A radiator according to claims 1 and 2, characterised in that the crosspieces (7) are behind one another and alternately inclined to the horizontal in opposite directions.

4. A radiator according to claims 1 to 3, characterised in that the walls (4) of the coolant ducts (5) have on their inside faces (5') fins (8) extending transverse to the direction of flow of the coolant.

5. A radiator according to claim 4, characterised in that the fins (8) are trapezoidal in cross-section.

6. A radiator according to claims 1 to 5, characterised in that the two radiator elements (2, 3) are made from aluminium or an aluminium alloy.

7. A radiator according to claims 1 to 5, characterised in that the two radiator elements (2, 3) are made from a heat-conducting, temperature-stable plastic.

8. A radiator according to claims 1 to 7, characterised in that the two radiator elements (2, 3) are each manufactured as a casting by the diecasting method.

9. A radiator according to claims 1 to 8, characterised in that the radiator elements (2, 3) are made up of identical radiator segments (1) sealingly joined to one another.

10. A radiator according to claims 1 to 9, characterised in that between the two radiator elements (2, 3) is arranged at least one partition (10) having walls (14) forming likewise congruent cooling ducts (15) but which are open on both sides, said partition having crosspieces connecting the walls (14).

11. A radiator according to claims 1 to 10, characterised in that the two radiator elements (2,

3) are each provided with walls integral with the radiator elements (2, 3) and forming a top and bottom water chamber with an inlet and an outlet.

## Revendications

1. Radiateur (1) pour moteurs à combustion, dispositifs de refroidissement, compresseurs et autres installations exigeant un échange de chaleur, dans lequel un agent réfrigérant liquide passe dans des canaux d'agent réfrigérant plats et parallèles (5) dont les parois (4) conductrices de la chaleur sont munies de moyens (8) augmentant la surface, et sont balayées par de l'air, transversalement à la direction d'écoulement de l'agent réfrigérant, au moyen d'une ventilation et/ou du vent dû au déplacement, le radiateur (1) étant constitué par des parties de radiateur (2, 3) appliquées l'une contre l'autre, avec étanchéité, en leurs côtés plats verticaux, les parois (4) étant fermées en chaque côté éloigné de l'autre partie de radiateur (2; 3) et étant ouvertes en chaque côté tourné vers l'autre partie de radiateur (2, 3) et portant des âmes transversales (7) agencées entre celles-ci, ce qui a pour effet de former des canaux d'air (6) qui passent entre ces âmes transversales, caractérisé par le fait que deux parties de radiateur (2, 3) sont appliquées l'une contre l'autre, avec étanchéité, le long d'un seul plan disposé verticalement et transversalement à la direction d' écoulement de l'air, par le fait que les âmes transversales (7) relient à chaque fois les deux parois voisines (4) de deux canaux d'agent réfrigérant (5) et sont d'un seul tenant avec celles-ci; et par le fait que les âmes transversales (7) d'une partie de radiateur (2,3) ou des deux parties de radiateur (2, 3) sont agencées en étant à chaque fois successivement décalées en hauteur dans deux plans verticaux.

2. Radiateur selon la revendication 1, caractérisé par le fait que les âmes transversales (7) disposées les unes au-dessus des autres ont, de manière alternée, des inclinaisons opposées par rapport à l'horizontale.

3. Radiateur selon les revendications 1 et 2, caractérisé par le fait que les âmes transversales (7) disposées les unes à la suite des autres ont, de manière alternée, des inclinaisons opposées par rapport à l'horizontale.

4. Radiateur selon les revendications 1 à 3, caractérisé par le fait que les parois (4) des canaux d'agent de refroidissement (5) présentent, sur leurs côtés intérieurs (5'), des nervures (8) suivant un tracé transversal à la direction d'écoulement de l'agent réfrigérant.

5. Radiateur selon la revendication 4, caractérisé par le fait que les nervures (8) ont une section droite trapézoïdale.

6. Radiateur selon les revendications 1 à 5, caractérisé par le fait que les deux parties de radiateur (2, 3) sont en aluminium ou en un alliage d'aluminium.

7. Radiateur selon les revendications 1 à 5, caractérisé par le fait que les deux parties de radiateur (2, 3) sont en une matière plastique thermo- conductrice, résistant à la température.

8. Radiateur selon les revendications 1 à 7, caractérisé par le fait que les deux parties de radiateur (2, 3) sont réalisées chacune en tant que pièce moulée par un procédé de moulage sous pression.

9. Radiateur selon les revendications 1 à 8, caractérisé par le fait que les parties de radiateur (2, 3) sont composées de segments de radiateur (1) identiques mutuellement assembles de manière étanche.

10. Radiateur selon les revendications 1 à 9, caractérisé par le fait qu'entre les deux parties de radiateur (2, 3) est agencée au moins une partie intermédiaire (10) présentant également des parois (14) formant des canaux d'agent réfrigérant (15) offrant une coincidence de contours, toutefois ouverts des deux côtés, et dotée d'âmes transversales reliant les parois (14).

11. Radiateur selon les revendications 1 à 12, caractérisé par le fait que les deux parties de radiateur (2, 3) sont munies chacune de parois, d'un seul tenant avec les parties de radiateur (2, 3) formant chacune une boîte à eau supérieure et inférieure présentant une arrivée et une sortie.
